# EUROPÄISCHE PATENTSCHRIFT

(11) **EP 1 232 046 B1**
(45) Veröffentlichungstag und Bekanntmachung des Hinweises auf die Patenterteilung: **25.02.2004**
(21) Anmeldenummer: 00989883.4
(22) Anmeldetag: 24.11.2000
(51) Int. Cl.: B26D 7/01

(54) **VERFAHREN ZUM HERSTELLEN VON ZUSCHNITTEN AUS VERBUNDSTOFFEN**
METHOD FOR PRODUCING CUT SECTIONS CONSISTING OF COMPOSITE MATERIALS
PROCEDE DE PRODUCTION DE DECOUPES EN MATERIAUX COMPOSITES

(30) Priorität: 24.11.1999 DE 19956488
(43) Veröffentlichungstag der Anmeldung: 21.08.2002
(73) Patentinhaber: Biermann, Ernst, 85101 Lenting (DE); Markfort, Thomas, 08523 Plauen (DE); Rau, Friedrich, 08261 Schöneck (DE)
(72) Erfinder: RAU, Friedrich, 08261 Schöneck (DE)
(74) Vertreter: Haft, von Puttkamer, Berngruber, Czybulka
(86) Internationale Anmeldenummer: PCT/EP2000/011746
(87) Internationale Veröffentlichungsnummer: WO 2001/038054

(56) Entgegenhaltungen:
- EP-A- 0 396 305
- EP-A- 0 566 817
- CH-A- 247 782
- CH-A- 350 582
- DE-A- 3 136 445
- DE-A- 19 501 598
- US-A- 4 256 797
- PATENT ABSTRACTS OF JAPAN vol. 015, no. 035 (M-1074), 28. Januar 1991 (1991-01-28) & JP 02 274496 A (TOYO ELECTRIC MFG CO LTD), 8. November 1990 (1990-11-08)

## Beschreibung

Die vorliegende Erfindung betrifft ein Verfahren zum Herstellen von Zuschnitten aus Verbundstoffen nach dem Oberbegriff des Patentanspruches 1.

Im Zusammenhang mit der Herstellung von Automobilsitzen werden insbesondere mit Mustern versehene Verbundstoffe, die aus einer textilen Oberflächenschicht, einer damit verbundenen Schaumstoffschicht und einer mit dieser an der der textilen Oberflächenschicht abgewandten Seite verbundenen Abseiteschicht bestehen, dadurch verarbeitet, daß aus großen Verbundstoffbahnen mit der Hilfe von speziell gefertigten Stanzmessern Einzelzuschnitte herausgestanzt werden. Zu diesem Zweck werden die Stanzmesser in der erforderlichen Weise zu dem Muster der Verbundstoffbahn ausgerichtet.

Ein Problem besteht dabei darin, daß die in dieser Weise mit Stanzmessern hergestellten Einzelzuschnitte wegen des in den Verbundstoffbahnen vorhandenen unterschiedlichen bogenförmigen Musterverzuges nicht hunderprozentig übereinstimmen. Da dieses Problem nicht hundertprozentig übereinstimmenden Einzelzuschnitte besteht und bisher nicht gelöst werden konnte, werden üblicherweise Abweichungen in den Einzelzuschnitten, die innerhalb vorbestimmter Toleranzgrenzen liegen, akzeptiert.

Ein weiteres Problem besteht darin, daß die Herstellung von Einzelzuschnitten mit Stanzmessern äußerst zeitaufwendig und daher kostenintensiv ist.

Die Aufgabe der vorliegenden Erfindung besteht daher darin, ein Verfahren zum Herstellen von Zuschnitten aus Verbundstoffen zu schaffen, mit dem relativ kostengünstig und mustergerecht gearbeitet werden kann.

Diese Aufgabe wird durch ein Verfahren zum Herstellen von Zuschnitten aus Verbundstoffen gelöst, das durch die Merkmale des Anspruches 1 gekennzeichnet ist.

Der wesentliche Vorteil des erfindungsgemäßen Verfahrens besteht darin, daß es erstmals ermöglicht wird, aus Verbundstoffen, die in mehreren Lagen übereinander angeordnet sind, auf einer computergesteuerten Cutteranlage Zuschnitte, insbesondere für Kraftfahrzeugsitze, herzustellen. Dadurch können bei ein und derselben Schnittoperation wesentlich mehr Zuschnitte aus den mehrlagig übereinander angeordneten Verbundstoffen hergestellt werden. Dabei ist vorteilhaft dafür Sorge getragen, daß die einzelnen Zuschnitte im Hinblick auf ihre Muster in einer bisher nicht möglichen Weise nahezu identisch übereinstimmen. Dieser Vorteil ist von besonderer Bedeutung, weil Verbundstoffe mit Mustern in der Automobilindustrie mehr und mehr zum Einsatz gelangen. Bei einer Schnittoperation können nach dem erfindungsgemäßen Verfahren eine Vielzuhl von Schnittteilen gleichzeitig und daher extrem kostengünstig hergestellt werden.

Geeignete Cutteranlagen sind beispielsweise aus der DE 31 36 445 A bekannt.

Vorteilhafte Ausgestaltungen der Erfindung gehen aus den Unteransprüchen hervor.

Im folgenden werden die Erfindung und deren Ausgestaltungen im Zusammenhang mit den Figuren näher erläutert. Es zeigen:
- Figur 1: in schematischer und beispielhafter Darstellung die Seitenansicht eines an sich bekannten Nadeltisches, der im Zusammenhang mit dem erfindungsgemäßen Verfahren zur Anwendung gelangt;
- Figur 2: eine Ansicht von oben auf den Vakuumtisch einer computergesteuerten Cutteranlage, die ebenfalls im Zusammenhang mit dem erfindungsgemäßen Verfahren zur Anwendung gelangt;
- Figur 3: ein im Zusammenhang mit dem erfindungsgemäßen Verfahren angewendetes Nadelkissen;
- Figur 4: eine schematische Seitenansicht von insgesamt fünf übereinander angeordneten Lagen eines Verbundstoffes, die auf der Arbeitsplatte eines Nadeltisches angeordnet sind und durch Nadeln mustergerecht zusammengehalten werden, wobei sich auf der obersten Verbundstofflage eine vakuumdichte Abdeckfolie befindet und
- Figur 5: die auf der Arbeitsplatte einer Cutteranlage aufgebrachten fünf Lagen eines Verbundstoffes, die gemäß Figur 3 mustergerecht zueinander ausgerichtet sind, nach dem Anlegen eines Vakuums.

Zu der Erfindung führten die folgenden Überlegungen. Um von der derzeit üblichen mustergerechten Verarbeitung von einlagigen Verbundstoffen mit Stanzmessern abzukommen und um die mit diesem bekannten Verfahren verbundenen Nachteile zu vermeiden wurde erstmals der Gedanke gefaßt, auf einem Nadeltisch mehrere Lagen des Verbundstoffes mustergenau zueinander auszurichten und zueinander zu fixieren und den in dieser Weise fixierten mehrlagigen Verbundstoffstapel im fixierten Zustand auf die Vakuum-Arbeitsplatte einer Cutteranlage zu übertragen und durch Erzeugen eines Vakuums zu einem kompakten Stapel zu verdichten, der nachfolgend auf der Cutteranlage durch eine Schneideoperation weiterbearbeitet werden kann. In diesem Zusammenhang wurde herausgefunden, daß die Verdichtung der in mehreren Lagen übereinander angeordneten Verbundstoffbahnen zu einem verdichteten Stapel, in dem die einzelnen Lagen quasi starr zueinander, brettartig fixiert sind, ein formgenaues und mustergerechtes Schneiden ermöglicht, wobei der computergesteuerten Cutteranlage vorzugsweise mit der Hilfe einer speziellen Schablone, die zu dem Muster der mehrlagig angeordneten Verbundstoffe ausgerichtet wird, ein definierter Ausgangspunkt vorgegeben wird, an dem die Schneideoperation entsprechend einem gespeicherten Programm eingeleitet wird, so daß die in diese Weise hergestellten Zuschnittteile mustergenau übereinstimmen.

Die Verbundstofflagen bestehen jeweils üblicherweise aus einer Oberflächenschicht 4, die mit einem Muster versehen ist, einer Schaumstoffschicht 5 und einer Abseiteschicht 6, die ein Gleiten auf dem Polstermaterial eines Kraftfahrzeugsitzes ermöglichen soll. Die Muster besitzen beispielsweise die Form von Karos oder Streifen, längs und/oder quer zur Materialbahn, sowie von anderen geometrischen Figuren und Zeichen. Die Oberflächenschicht 4 besteht vorzugsweise aus einem Textilmaterial, Leder oder Kunststoff. Die genannten Schichten sind in der angebenen Reihenfolge miteinander verbunden, insbesondere verklebt. Beispielsweise bestehen die Oberflächenschicht 4 und die Abseitenschicht 6 aus einem PE-Gewebe und wird die Schaumstoffschicht 5 aus einem PU-Schaum gebildet.

In der Figur 1 ist ein an sich bekannter Nadeltisch mit 20 bezeichnet. Im wesentlichen besteht dieser Nadeltisch 20 aus einer oberen Arbeitsplatte 21, in der Öffnungen 25 vorgesehen sind, und einer beweglichen unteren Platte 26, die parallel zur oberen Arbeitsplatte 21 angeordnet ist und mit der in den Öffnungen 25 der Arbeitsplatte 21 geführte Nadeln 2 fest verbunden sind. Ferner weist der Nadeltisch 20 einen Mechanismus 24 auf, mit dessen Hilfe bei einer Drehung einer Kurbel 22 und einer Welle 23 in die eine oder andere Richtung die untere Platte 26 so bewegt wird, daß die Nadeln 2 mehr oder weniger weit aus den Öffnungen 25 austreten.

Zur mustergenauen Anordnung mehrerer Lagen von Verbundstoffbahnen übereinander gemäß Figur 3 wird zunächst eine erste Verbundstofflage auf die Arbeitsplatte 21 gelegt und wird die untere Platte 26 so bewegt, daß die Spitzen der Nadeln 2 eine vorbestimmte Strecke über die Oberfläche der Arbeitsplatte 21 vorstehen, wobei das Muster der ersten Verbundstofflage in einer vorbestimmten Weise zu den Nadeln 2 ausgerichtet wird. Hierzu wird die erste Verbundstofflage wegen des stets vorhandenen bogenförmigen Musterverzuges entsprechend gezogen bzw. gedehnt. Anders ausgedrückt werden bei dem beschriebenen Vorgang die Nadeln 2 in einer bestimmten Weise zu dem Muster der ersten Verbundstofflage ausgerichtet. Nachfolgend werden in entsprechender Weise die weiteren Verbundstofflagen zu der jeweils darunterliegenden Verbundstofflage durch mustergenaues Ausrichten zu den Nadeln 2 angeordnet, wobei die Nadeln schrittweise durch Bewegen der unteren Platte 26 weiter ausgefahren werden. Die Muster der Verbundstofflagen sind dann exakt zueinander ausgerichtet. Schließlich wird auf der obersten Verbundstofflage eine Abdeckfolie 3 angeordnet, deren Funktion später erläutert werden wird. Auf diese Weise entsteht ein Verbundstoffstapel 10, der beispielsweise gemäß Figur 3 aus fünf Verbundstofflagen und einer Abdeckfolie 3 besteht, in dem die einzelnen Verbundstofflagen mustergenau übereinander angeordnet sind. Die Zahl der Verbundstofflagen kann entsprechend den jeweiligen Anforderungen variieren.

Um eine Übertragung dieses Stapels 10 mit den mustergenau zueinander ausgerichteten Verbundstofflagen auf die Arbeitsplatte 31 einer Cutteranlage 30 (Figur 2) übertragen zu können, ohne daß die Anordnung bzw. Ausrichtung der einzelnen Verbundstofflagen zueinander verlorengeht, werden zur Fixierung des Stapels 10 sogenannte Nadelkissen, rasterförmig über der Fläche des Stapels 10 verteilt, von der Seite der Abdeckfolie 3 her in den Stapel 10 eingeschoben. Dabei ist es nicht erforderlich, die Nadelkissen in bestimmten Orientierungen zu dem Muster bzw. zu den Verbundstofflagen einzubringen. Ein solches Nadelkissen 40 ist in der Figur 3 schematisch dargestellt. Es besteht im wesentlichen aus einem plattenförmigen Teil 41, von dem aus einzelne Nadeln 42 zu einer Seite des plattenförmigen Teiles 41 vorstehen, wobei die Länge der Nadeln 42 entsprechend der zu fixierenden Stapel 10 vorzugsweise größer bemessen ist als die jeweilige Stapelhöhe. Nach dem Einbringen der Nadelkissen 40 in den Stapel 10 werden die Nadeln 2 des Nadeltisches 20 durch Bewegen der unteren Platte 26 nach unten aus dem Stapel 10 herausgezogen, wobei die einzelnen Verbundstofflagen des Stapels 10 durch die eingebrachten Nadeln 42 in der zuvor durch die Nadeln 2 erreichten Weise mustergerecht zueinander fixiert bleiben.

Der so fixierte Verbundstoffstapel 10 wird anschließend zusammen mit den in ihm angeordneten Nadelkissen 40 auf die Vakuum-Arbeitsplatte 31 einer an sich bekannten Cutteranlage 30 übertragen. Dabei sind in der Figur 2 der Einfachheit halber die in der Vakuum-Arbeitsplatte 31 angeordneten Öffnungen, über die das Vakuum erzeugt wird, nicht dargestellt.

Die seitlichen Ränder des Stapels 10 werden mit der Hilfe von Klebefolien 50 derart abgedichtet, daß unterhalb des Stapels 10 ein Vakuum erzeugbar ist.

Beim Anlegen eines Vakuums, d.h. also beim Absaugen von Luft über den nach oben und zu den Seiten hin abgedichteten Stapel 10 durch die Öffnungen der Vakuum-Arbeitsplatte 31 hindurch wird der Stapel 10 gemäß Figur 5 zu einem starren, brettartig verdichteten Stapel 10' zusammengezogen, wobei im wesentlichen die Schaumstoffschichten 5 der einzelnen Verbundstofflagen zusammengedrückt werden. Dieser Schritt stellt ein ganz wesentliches Merkmal der vorliegenden Erfindung dar, da nur durch die Verdichtung der Verbundstofflagen sichergestellt wird, daß bei der Schneideoperation auf der Cutteranlage 30 mit dem an einer Schneidbrücke 32 gemäß einem Schnittbild-Programm bewegbaren Schneidewerkzeug 33 zwischen den einzelnen Verbundstofflagen keine Relativbewegungen zu verzeichnen sind, der Verbundstofflagenstapel in sich stabil bleibt und bei den Bewegungen des Schneidewerkzeuges 33 völlig starr auf der Arbeitsplatte 31 gehalten wird.

Vor der Schneideoperation werden die Nadelkissen 40 aus dem verdichteten Stapel 10' entfernt.

## Patentansprüche

1. Verfahren zum Herstellen von Zuschnitten aus Verbundstoffen, bei dem aus einer Stofflage Zuschnittteile herausgeschnitten werden, **dadurch gekennzeichnet, daß** mehrere Verbundstofflagen, die jeweils wenigstens eine ein Muster aufweisende Deckschicht (4) und eine Schaumstoffschicht (5) umfassen, jeweils mustergenau auf einem Nadeltisch (20) übereinander zu einem Stapel (10) derart angeordnet werden, daß die Muster der Deckschichten (4) der einzelnen Lagen zueinander ausgerichtet sind, daß der Stapel (10) fixiert wird, um die mustergenaue Zuordnung der einzelnen Verbundstofflagen zueinander aufrechtzuerhalten, und auf der Arbeitsplatte (31) einer Cutteranlage (30) angeordnet wird, daß der Stapel (10) unter Erzeugung eines Vakuums verdichtet wird, wobei die Schaumstoffschichten (5) der einzelnen Verbundstofflagen zusammengedrückt werden, und daß nachfolgend aus dem verdichteten Stapel (10) die einzelnen Zuschnitte herausgeschnitten werden.

2. Verfahren nach Anspruch 1, **dadurch gekennzeichnet, daß** der Stapel wenigstens zwei Verbundstofflagen umfaßt.

3. Verfahren nach Anspruch 1 oder 2, **dadurch gekennzeichnet, daß** die einzelnen Verbundstofflagen jeweils aus einer Deckschicht (4), einer Schaumstoffschicht (5) und einer Abseiteschicht (6) bestehen.

4. Verfahren nach einem der Ansprüche 1 bis 3, **dadurch gekennzeichnet, daß** die Deckschicht (4) aus einem Textil-material, Leder oder Kunststoff besteht.

5. Verfahren nach einem der Ansprüche 1 bis 4, **dadurch gekennzeichnet, daß** die Schaumstoffschicht (5) aus Polyurethan besteht.

6. Verfahren nach einem der Ansprüche 2 bis 5, **dadurch gekennzeichnet, daß** die Abseiteschicht aus Polyester besteht.

7. Verfahren nach einem der Ansprüche 1 bis 6, **dadurch gekennzeichnet, daß** die Deckschicht (4) aus Polyester besteht.

8. Verfahren nach einem der Ansprüche 1 bis 7, **dadurch gekennzeichnet, daß** die Fixierung des Stapels (10) mit Nadelkissen (40) erfolgt, die in den Stapel (10) eingebracht werden, so daß die Nadeln (42) der Nadelkissen (40) den Stapel (10) durchdringen.

9. Verfahren nach einem der Ansprüche 1 bis 8, **dadurch gekennzeichnet, daß** die Nadelkissen (10) nach dem Verdichten des auf der Arbeitsplatte (31) der Cutteranlage (30) angeordneten Stapels (10) aus dem Stapel (10) entfernt werden.

10. Verfahren nach einem der Ansprüche 1 bis 8, **dadurch gekennzeichnet, daß** zum Verdichten eine Abdeckfolie (3) vor dem Fixieren des Stapels (10) auf die oberste Verbandstofflage aufgebracht wird.

11. Verfahren nach einem der Ansprüche 1 bis 10, **dadurch gekennzeichnet, daß** die Ränder des Stapels (10) zur Vakuumerzeugung mit der Hilfe von Klebefolien (50) abgedichtet werden.

12. Verfahren nach einem der Ansprüche 1 bis 11, **dadurch gekennzeichnet, daß** eine spezielle Schablone zu dem Muster der obersten Verbundstofflage ausgerichtet wird, so daß ein definierter Punkt der Schablone einen Ausgangspunkt vorgibt, an dem die Schneideoperation der Cutteranlage (30) entsprechend einem gespeicherten Schnittbild-Programm eingeleitet wird.

13. Verfahren nach Anspruch 12, **dadurch gekennzeichnet, daß** die Schablone zu dem Muster der obersten Verbundstofflage in Quer- und Längsrichtung ausgerichtet wird.

## Claims

1. A method for producing cuttings from composite materials, in which cut parts are cut out of a ply of fabric,
**characterised in that** several layers of composite material, which in each case comprise at least one cover layer (4) comprising a pattern and a layer of foamed material (5), are disposed correctly one above the other with respect to the pattern on a needle table (20) to form a stack (10) in such a manner that the patterns of the cover layers (4) of the individual layers are aligned with one another,
**in that** the stack (10) is fixed so as to maintain the correct pattern association of the individual layers of composite material, and are disposed on a worktop (31) of a cutter installation (30),
**in that** the stack (10) is compressed with the production of a vacuum, the layers of foamed material (5) of the individual layers of composite material being compressed,
and **in that** the individual cuttings are subsequently cut out of the compressed stack (10).

2. A method according to Claim 1,
**characterised in that** the stack comprises at least two layers of composite material.

3. A method according to Claim 1 or 2,
**characterised in that** the individual layers of composite material in each case consist of a cover layer (4), a layer of foamed material (5) and a reverse side layer (6).

4. A method according to one of Claims 1 to 3,
**characterised in that** the cover layer (4) is made from a textile material, leather or plastic.

5. A method according to one of Claims 1 to 4,
**characterised in that** the layer of foamed material (5) is made from polyurethane.

6. A method according to one of Claims 2 to 5,
**characterised in that** the reverse side layer is made from polyester.

7. A method according to one of Claims 1 to 6,
**characterised in that** the cover layer (4) is made from polyester.

8. A method according to one of Claims 1 to 7,
**characterised in that** the fixing of the stack (10) takes place with needle cushions (40), which are introduced into the stack (10) so that the needles (42) of the needle cushions (40) pierce the stack (10).

9. A method according to one of Claims 1 to 8,
**characterised in that** the needle cushions (10) are removed from the stack (10) after the stack (10) disposed on the work top (31) of the cutter installation (30) has been compressed.

10. A method according to one of Claims 1 to 8,
**characterised in that** for compression a covering foil (3) is applied to the uppermost layer of composite material before fixing the stack (10).

11. A method according to one of Claims 1 to 10,
**characterised in that** the edges of the stack (10) are sealed with the aid of adhesive films (50) to produce a vacuum.

12. A method according to one of Claims 1 to 11,
**characterised in that** a special template is aligned with the pattern of the uppermost layer of composite material so that a defined point of the template predetermines a starting point at which the cutting operation of the cutter installation (30) is initiated corresponding to a memorised cutting pattern program.

13. A method according to Claim 12,
**characterised in that** the template is aligned with the pattern of the uppermost layer of composite material in the transversal and longitudinal directions.

## Revendications

1. Procédé de production de pièces découpées en matériaux composites, dans lequel des pièces sont découpées dans une feuille de matériau, **caractérisé en ce que** plusieurs feuilles de matériau composite, qui comprennent chacune au moins une couche de couverture (4) avec un motif et une couche de matériau expansé (5), sont disposées l'une sur l'autre en une pile (10), avec un positionnement précis des motifs, sur une table à aiguilles (20), de telle sorte que les motifs des couches de couverture des différentes feuilles soient alignés les uns avec les autres, **en ce que** la pile (10) est fixée, aux fins de conserver le positionnement relatif précis des différentes feuilles de matériau composite, et est disposée sur le plateau de travail (31) d'une installation de découpe (30), **en ce que** la pile (10) est comprimée par application d'un vide, les couches de matériau expansé (5) des différentes feuilles de matériau composite étant compressées, et **en ce qu'**ensuite les différentes pièces sont découpées dans la pile (10) comprimée.

2. Procédé selon la revendication 1, **caractérisé en ce que** la pile comprend au moins deux feuilles de matériau composite.

3. Procédé selon la revendication 1 ou 2, **caractérisé en ce que** les différentes feuilles de matériau composite comprennent chacune une couche de couverture (4), une couche de matériau expansé (5) et une couche inférieure (6).

4. Procédé selon une des revendications 1 à 3, **caractérisé en ce que** la couche de couverture (4) est en une matière textile, en cuir ou en matière plastique.

5. Procédé selon une des revendications 1 à 4, **caractérisé en ce que** la couche de matériau expansé (5) est en polyuréthane

6. Procédé selon une des revendications 2 à 5, **caractérisé en ce que** la couche inférieure est en polyester.

7. Procédé selon une des revendications 1 à 6, **caractérisé en ce que** la couche de couverture (4) est en polyester.

8. Procédé selon une des revendications 1 à 7, **caractérisé en ce que** le fixage de la pile (10) a lieu au moyen de coussins à aiguilles (40) qui sont disposés dans la pile (10), de telle sorte que les aiguilles (42) des coussins à aiguilles (40) pénètrent dans la pile (10).

9. Procédé selon une des revendications 1 à 8, **caractérisé en ce que** les coussins à aiguilles (10) sont retirés de la pile (10) après la compression de la pile (10) disposée sur le plateau de travail (31) de l'installation de découpe (30).

10. Procédé selon une des revendications 1 à 8, **caractérisé en ce que** pour la compression, un film d'enveloppe (3) est disposé sur la feuille de matériau composite supérieure avant le fixage de la pile (10).

11. Procédé selon une des revendications 1 à 10, **caractérisé en ce que** les bords de la pile (10), pour la production du vide, sont étanchés à l'aide de films adhésifs (50).

12. Procédé selon une des revendications 1 à 11, **caractérisé en ce qu'**un gabarit spécial est positionné sur le motif de la feuille de matériau composite supérieure, d'une manière telle qu'un point défini du gabarit forme un point d'origine à partir duquel le processus de découpe de l'installation de coupe (30) est lancé conformément à un programme mémorisé.

13. Procédé selon la revendication 12, **caractérisé en ce que** le gabarit est positionné dans les directions transversale et longitudinale par rapport au motif de la feuille de matériau composite supérieure.
